# EUROPÄISCHE PATENTANMELDUNG

(11) **EP 1 394 298 A1**
(43) Veröffentlichungstag der Anmeldung: **03.03.2004**
(21) Anmeldenummer: 02019549.1
(22) Anmeldetag: 02.09.2002
(51) Int. Cl.: D02J 13/00, H01F 41/02, H05B 6/00, H01F 27/00, H01F 41/00

(54) **Verfahren zur Herstellung eines Induktors für eine Galette, und Galette**

(71) Anmelder: Schärer Schweiter Mettler AG, 8812 Horgen (CH)
(72) Erfinder: Schaad, Marc, 5600 Lenzburg (CH)
(74) Vertreter: Dittrich, Horst, Dr.

(57) **Zusammenfassung**

Der aus Trafoblech bestehende Induktor (2) für eine Galette zum Erhitzen eines laufenden synthetischen Fadens wird in einem Druckgussverfahren hergestellt. Die Trafobleche werden in eine Gussform eingelegt und anschliessend mit Metall zu einem rotationssymmetrischen Körper vergossen. Als Vergussmasse wird Aluminium verwendet. Die Trafobleche werden mittels eines Bestückungsautomaten in die Gussform eingelegt.

## Beschreibung

Die vorliegende Erfindung betrifft ein Verfahren zur Herstellung eines aus Trafoblech bestehenden Induktors für eine Galette zum Erhitzen eines laufenden synthetischen Fadens.

Eine aus der US-A-3 508 024 bekannten Galette weist zwei axial nacheinander angeordnete ortsfeste Induktoren mit Primärwicklungen und einen magnetisch leitenden Galettenmantel auf, der konzentrisch zu den Primärwicklungen drehbar gelagert und mit diesen über einen engen radialen Spalt zur Erzeugung von Sekundärströmen induktiv verbunden ist. Die Induktoren sind auf einem Spulenträger aus Paketen von geschichteten Trafoblechen aufgebaut, die in Kreuzform senkrecht zur Achse des Spulenträgers angeordnet sind. Mittels jeweils einer Ansteuerschaltung werden die Primärwicklungen mit einem Wechselstrom einstellbarer Frequenz betrieben. Da hier alle Trafobleche des Induktors in axialer Richtung geschichtet sind, ist der Verlust des magnetischen Flusses nach aussen ziemlich gross und auch der Magnetfluss im Induktor ist nicht optimal.

Diese Nachteile werden bei einer in der WO-A-97/49265 beschriebenen Galette vermieden, bei welcher der Induktor U-förmig ausgebildet ist und die Trafobleche im Bereich des Grunds des U-Profils radial übereinander liegen und in axialer Richtung des Spulenträgers ausgerichtet und im Bereich der Schenkel des U-Profils axial hintereinander liegen und in radialer Richtung des Spulenträgers ausgerichtet angeordnet sind. Bei dieser Galette sind also die Trafobleche in erster Linie radial geschichtet. Die Herstellung eines solchen aus radial geschichteten Trafoblechen bestehenden Induktors erfolgt durch Verschweissen der ringförmig geschichteten Trafobleche zu einem kreissymmetrischen Körper in einem so genannten Schicht-Schweissverfahren. Dieses Verfahren ist sehr aufwändig und in der Regel nicht vollständig automatisierbar.

Durch die Erfindung soll nun ein kostengünstiges Verfahren für die Herstellung eines Induktors der eingangs genannten Art angegeben werden.

Die gestellte Aufgabe wird erfindungsgemäss dadurch gelöst, dass die Trafobleche in eine Gussform eingelegt und anschliessend in einem Druckgussverfahren mit Metall vergossen werden.

Eine erste bevorzugte Ausführungsform des erfindungsgemässen Verfahrens ist dadurch gekennzeichnet, dass die Trafobleche mittel eines Bestückungsautomaten in die Gussform eingelegt werden.

Schon das Druckgussverfahren ist wesentlich kostengünstiger als das bekannte Schicht-Schweissverfahren. Die Verwendung eines Bestückungsautomaten für das Einlegen der einzelnen Trafobleche führt zu einer weitgehenden Automatisierung des Herstellungsverfahrens des Induktors und damit zu einer weiteren Kosternreduktion.

Eine zweite bevorzugte Ausführungsform des erfindungsgemässen Verfahrens ist dadurch gekennzeichnet, dass die Trafobleche zu einem rotationssymmetrischen Körper vergossen werden.

Eine dritte bevorzugte Ausführungsform ist dadurch gekennzeichnet, dass die Trafobleche in einer Aluminium-Druckgussform vergossen werden.

Eine vierte bevorzugte Ausführungsform ist dadurch gekennzeichnet, dass der den Induktor bildende rotationssymmetrische Körper mit einer Hochtemperatur-Drahtwicklung versehen wird.

Eine fünfte bevorzugte Ausführungsform ist dadurch gekennzeichnet, dass erforderliche Befestigungslöcher, Gewinde und dergleichen des Induktors beim Gussprozess hergestellt werden.

Die Erfindung betrifft weiter eine Galette zum Erhitzen eines laufenden synthetischen Fadens, welche mindestens einen aus Trafoblech bestehenden ortsfesten Induktor mit einer Primärwicklung und einen drehbar gelagerten, magnetisch leitenden Galettenmantel aufweist.

Die erfindungsgemässe Galette ist dadurch gekennzeichnet, dass der Induktor durch Vergiessen der Trafobleche in einem Druckgussverfahren hergestellt ist.

Eine erste bevorzugte Ausführungsform der erfindungsgemässen Galette ist dadurch gekennzeichnet, dass die Vergussmasse durch Aluminium gebildet ist.

Eine zweite bevorzugte Ausführungsform ist dadurch gekennzeichnet, dass die Trafobleche Aussparungen für den Durchtritt der Vergussmasse aufweisen.

Im Folgenden wird die Erfindung an Hand eines Ausführungsbeispiels und der einzigen Zeichnung näher erläutert; die Zeichnung zeigt einen schematischen Axialschnitt durch eine induktiv beheizte Galette mit erfindungsgemässen Induktoren.

Beheizte Galetten werden zum Erhitzen eines laufenden synthetischen Fadens, beispielsweise eines Filamentgarns auf einer Lufttexturiermaschine verwendet. Solche Heizgaletten bestehen aus einem stationären Induktor mit einer Primärwicklung, einer drehbar gelagerten Glocke, die auch als Galettenmantel bezeichnet wird, einem Temperatursensor und einer Heizsteuerung, mit der die Galette auf einen vorgegebenen Temperatursollwert geregelt wird.

Beim Heizungssystem handelt es sich um eine Induktionsheizung, die sich gegenüber einer Widerstandsheizung durch einen wesentlich höheren Wirkungsgrad und eine höhere Leistungsdichte auszeichnet. Bei der Induktionsheizung wird eine Wechselspannung verwendet (vorzugsweise 50Hz Netzfrequenz), die an den die Primärwicklung tragenden Induktor angelegt wird. Dabei erzeugt der Induktor in der Glocke ein alternierendes Magnetfeld, dessen Wirbelstromfelder die Glocke aufheizen.

Die in der Zeichnung dargestellte Galette enthält zwei auf einem fest stehenden Spulenträger 1 angeordnete Induktoren 2 mit jeweils einer Primärwicklung 3, wobei die Anzahl der Induktoren 2 selbstverständlich variieren kann, und eine drehbare Glocke 4. Der Temperatursensor und die Heizsteuerung sind nicht dargestellt. Die Glocke 4 ist auf einer Spindel 5 aufgespannt, welche in einem fest stehenden Aufnahmekörper 6 drehbar gelagert und mit einem Antrieb (nicht dargestellt) verbunden ist. Der die Form eines Hohlzylinders aufweisende Spulenträger 1 ist mit dem Aufnahmekörper 6 fest verbunden.

Über die erwähnte Heizsteuerung (nicht dargestellt) sind die Primärwicklungen 3 separat steuerbar, so dass längs der äusseren Oberfläche der Glocke 4 eine im wesentlichen konstante Temperatur erzielbar ist. Über den Zwischenraum zwischen dem Aussenrand der Induktoren 2 und der inneren Mantelfläche der Glocke 4 ist die rotierende Glocke magnetisch gekoppelt, so dass in dieser eine Spannung induziert wird, die einen Stromfluss zur Folge hat. Dieser Stromfluss bewirkt, bedingt durch den elektrischen Widerstand der Glocke 4, eine Erwärmung von dieser. Durch gezieltes Zu- und Abschalten der Spannung der Primärwicklungen 3 kann somit die Temperatur der Glocke 4 eingestellt werden.

Jeder Induktor 2 besteht aus Trafo- oder Dynamoblechen. Diese Bleche haben sehr geringe Wirbelstromverluste bei wechselnden Magnetfeldern, was wichtig ist, da die Wirbelstromverluste ja nicht im Induktor 2 sondern möglichst nur in der Glocke 4 auftreten sollen. Bisher wurden die Trafobleche ringförmig geschichtet und dann mit einem Schicht-Schweissverfahren zu einem kreissymmetrischen Körper verschweisst.

Die dargestellten Induktoren 2 werden nach einem anderen Verfahren hergestellt, welches wesentlich kostengünstiger ist als das bisherige. Und zwar werden die Trafobleche nicht miteinander verschweisst, sondern in eine Druckgussform eingelegt und mittels Aluminium zu einem rotationssysmmetrischen Körper vergossen. Dieses Verfahren ist wesentlich kostengünstiger als das Schicht-Schweissverfahren. Das Einlegen der Trafobleche in die Druckgussform kann mit einem Bestückungsautomaten erfolgen, wodurch das Herstellungsverfahren weitgehend automatisiert und damit weiter verbilligt wird. Beim Druckguss wird bekanntlich Metall, im vorliegenden Fall Aluminium, mit Druck in die Gussform gespritzt. Das Aluminium gelangt also in die Zwischenräume zwischen den Trafoblechen und bildet mit diesen einen stabilen rotationssymmetrischen Körper.

Zur Verbesserung der Stabilität des Induktors 2 weisen die einzelnen Trafobleche Ausnehmungen auf, durch welche das Aluminium aus einem Zwischenraum zum benachbarten hindurch treten kann. Dadurch wird mit der Vergussmasse eine Verbindung zwischen den einzelnen Zwischenräumen hergestellt, wodurch sich die Stabilität des rotationssymmetrischen Körpers beträchtlich erhöht. Eventuelle Befestigungslöcher oder Gewinde, beispielsweise für die Fixierung des Induktors auf dem Spulenträger 1, werden vorzugsweise beim Spritzgussprozess hergestellt.

Im Anschluss an die Herstellung des Induktors 2 wird dieser mit der Primärwicklung 3 aus Aluminium- oder Kupferdraht versehen. Die Primärwicklung 3 ist eine Hochtemperaturwicklung, deren Draht mit einem speziellen Lack für hohe Temperaturen überzogen ist.

## Patentansprüche

1. Verfahren zur Herstellung eines aus Trafoblech bestehenden Induktors (2) für eine Galette zum Erhitzen eines laufenden synthetischen Fadens, **dadurch gekennzeichnet, dass** die Trafobleche in eine Gussform eingelegt und anschliessend in einem Druckgussverfahren mit Metall vergossen werden.

2. Verfahren nach Anspruch 1, **dadurch gekennzeichnet, dass** die Trafobleche mittel eines Bestückungsautomaten in die Gussform eingelegt werden.

3. Verfahren nach Anspruch 1 oder 2, **dadurch gekennzeichnet, dass** die Trafobleche zu einem rotationssymmetrischen Körper vergossen werden.

4. Verfahren nach einem der Ansprüche 1 bis 3, **dadurch gekennzeichnet, dass** die Trafobleche in einer Aluminium-Druckgussform vergossen werden.

5. Verfahren nach Anspruch 4, **dadurch gekennzeichnet, dass** der den Induktor (2) bildende rotationssymmetrische Körper mit einer Hochtemperatur-Drahtwicklung versehen wird.

6. Verfahren nach einem der Ansprüche 1 bis5, **dadurch gekennzeichnet, dass** erforderliche Befestigungslöcher, Gewinde und dergleichen des Induktors (2) beim Gussprozess hergestellt werden.

7. Galette zum Erhitzen eines laufenden synthetischen Fadens, welche mindestens einen aus Trafoblechen bestehenden ortsfesten Induktor (2) mit einer Primärwicklung (3) und einen drehbar gelagerten magnetisch leitenden Galettenmantel (4) aufweist, **dadurch gekennzeichnet, dass** der Induktor (2) durch Vergiessen der Trafobleche in einem Druckgussverfahren hergestellt ist.

8. Galette nach Anspruch 7, **dadurch gekennzeichnet, dass** die Vergussmasse durch Aluminium gebildet ist.

9. Galette nach Anspruch 8, **dadurch gekennzeichnet, dass** die Trafobleche Aussparungen für den Durchtritt der Vergussmasse aufweisen.
